# EUROPÄISCHE PATENTSCHRIFT

(11) **EP 0 972 904 B1**
(45) Veröffentlichungstag und Bekanntmachung des Hinweises auf die Patenterteilung: **06.07.2005**
(21) Anmeldenummer: 99113477.6
(22) Anmeldetag: 13.07.1999
(51) Int. Cl.: E06B 3/16, E06B 5/00

(54) **Möbeltürrahmen mit einclipbarem Beschlagelement**
Cabinet door frame with snap-in fitting element
Cadre pour porte de meuble avec élément de ferrure encliquetable

(30) Priorität: 16.07.1998 DE 19831896
(43) Veröffentlichungstag der Anmeldung: 19.01.2000
(73) Patentinhaber: hülsta-werke Hüls GmbH & Co. KG, 48703 Stadtlohn (DE)
(72) Erfinder: Kasteleiner, Michael, 48703 Stadtlohn (DE)
(74) Vertreter: Habbel, Hans-Georg, Dipl.-Ing.

(56) Entgegenhaltungen:
- EP-A- 0 551 836
- DE-A- 2 162 194
- DE-U- 29 602 086
- US-A- 1 646 368
- US-A- 3 533 190
- US-A- 4 623 182
- US-A- 5 385 383

## Beschreibung

Die Erfindung betrifft einen Rahmen nach dem Oberbegriff des Anspruches 1.

Ein derartiger Rahmen mit aus Kunststoff gefertigten Rahmenholmen ist aus der DE 86,03,059 U1 bekannt. Derartige Rahmen können, wie weiterhin aus der Praxis bekannt ist, nicht nur aus Kunststoffen sondern beispielsweise aus metallischen Werkstoffen bestehen und sind vergleichsweise preisgünstig als Strangpreßprofile herstellbar. Die Befestigung der Beschlagelemente am Rahmen erfolgt mittels selbstschneidender Schrauben, die sich in eine Schraubnut mit V-förmigem Querschnitt erstrecken. Die Kräfte zum Eindrehen der selbstschneidenden Schrauben in die Schraubnut sind hoch, da die Schrauben nicht nur ein Gewinde in der Schraubnut erzeugen, sondern diese auch etwas aufspreizen, so dass die Schrauben als Spreizkörper angesehen werden können.

Die gattungsfremde FR 1,464,162 zeigt ein Rahmenprofil mit Stegen, die ebenfalls zwischen sich einen Kanal zur Aufnahme von Schrauben schaffen, allerdings dient dieses Profil zur Befestigung von Füßen bzw. Beinen bei entsprechenden Möbeln wie Tischen, Stühlen oder dergleichen. Für Möbeltüren vorgesehene gattungsfremde Rahmen, die üblicherweise aus Holz bzw. Holzwerkstoffen bestehen und keine inneren Hohlräume aufweisen, sind aus der Praxis bekannt.

Insbesondere wenn die Möbel als sogenannte "Mitnahmemöbel" ausgestaltet sind, also vom Kunden selbst transportiert werden, ist eine besonders platzsparende, flache Verpackung der einzelnen Möbelteile vorteilhaft. Zudem sollen Beschädigungen der Möbelteile durch vorstehende Elemente, wie beispielsweise Beschlagelemente, Griffe od. dgl. während des Transportes möglichst ausgeschlossen werden.

Hierzu ist es bekannt, an den erwähnten gattungsfremden Holzrahmen Beschlagelemente mit Hilfe von Spreizelementen zu befestigen, so daß eine werkzeuglose Montage dieser handelsüblichen Beschlagelemente möglich ist. Dies bedeutet, daß der Beschlag an der Möbeltür problemlos erst am Aufstellungsort befestigt werden kann, beispielsweise durch den Kunden selbst. Daher können die Schranktüren platzsparend flach verpackt werden und vorstehende Elemente, wie beispielsweise die Beschläge, sind während des Transportes des Möbels nicht an der Möbeltür vorhanden und stellen damit auch keine Beschädigungsmöglichkeit dar. Die Rahmen weisen zu diesem Zweck Bohrungen auf, die die Spreizelemente der Beschlagelemente aufnehmen, wobei das umgebende Material des Rahmens als Widerlager dient.

Aus der US 4,623,182 ist eine gattungsfremde Rahmenkonstruktion als Teil einer Fahrzeug-Stoßstange bekannt, wobei diese Rahmenkonstruktion ebenfalls die Abringung von Beschlagelementen erlaubt.

Aus der US 1,646,368 ist es seit 1926 grundsätzlich bekannt, ein Teil mittels eines Spreizkörpers zu befestigen.

Der Erfindung liegt die Aufgabe zugrunde, einen gattungsgemäßen Rahmen dahingehend zu verbessern, daß dieser eine möglichst einfache Montage ermöglicht sowie eine möglichst platzsparende und Beschädigungen ausschließende Verpackung.

Diese der Erfindung zugrundeliegende Aufgabe wird durch einen Rahmen mit den Merkmalen des Anspruches 1 gelöst.

Erfindungsgemäß werden die Beschlagelemente an Vorsprüngen im hohlen Profilinneren befestigt, an die sich die Spreizkörper des Beschlagelementes anlegen können und welche frei enden. So können die Gewichts- und Kostenvorteile eines Hohlkammerprofils optimiert. Insbesondere wird vorschlagsgemäß eine werkzeuglose Montage ermöglicht, die auch für Laien problemlos möglich ist, so daß die eingangs erwähnten Kunden, die ein Mitnahmemöbel kaufen, dieses aufgrund des durch das Holhlkammerprofil möglichen geringen Gewichtes problemlos tragen, dieses zudem aufgrund der demontierten Beschäge besonders flach verpackte Möbel problemlos in ihrem Fahrzeug transportieren, und dieses Möbel schließlich aufgrund der werkzeuglosen Montierbarkeit problemlos montieren können.

Bei Holzrahmen werden Senkbohrungen in den Rahmen eingebracht, welche den Befestigungsteil des Beschlagelementes aufnehmen und anschließend werden die Spreizkörper des Beschlagelementes gespreizt, so daß durch diese Spreizbewegung das Beschlagelement in die Möbeltür eingeclipst wird. Dieselbe Clipbefestigung wird durch die erfindungsgemäß vorgesehenen Vorsprünge bei dem als Hohlprofil ausgestalteten Rahmenprofil ermöglicht. Die Vorsprünge sind vorschlagsgemäß als Rippen ausgestaltet, die frei im Inneren des Rahmenprofiles enden, so daß gegenüber ganz das Rahmenprofil durchsetzenden Stegen Material und damit Herstellungskosten eingespart werden können. Alternativ können die Vorsprünge auch dadurch erzielt werden, daß im Rahmenprofil entsprechende Absätze vorgesehen sind, also auf die äußere Kontur des Rahmenprofiles derartige Absätze aufweist, so daß die Wandung des Rahmenprofiles diese nach innen gerichteten Vorsprünge aufweist.

Eine besonders gute Stabilität des Rahmens kann dadurch gewahrleistet sein, daß das Profil aus Metall besteht. Insbesondere bei der Verwendung von Aluminium werden gute Rahmenfestigkeiten einerseits und vergleichsweise geringe Herstellungskosten ermöglicht.

Ein Ausführungsbeispiel der Erfindung wird anhand der Zeichnungen im folgenden näher erläutert. Dabei zeigt
- Fig. 1: in schematischer perspektivischer Ansicht ein Möbel mit einen Rahmen aufweisenden Möbeltüren und
- Fig. 2: in gegenüber Fig. 1 vergrößerter, ebenfalls perspektivischer und schematischer Ansicht einen Schnitt durch den Rahmen einer derartigen Möbeltür, mit angedeutetem Beschlagelement.

In Fig. 1 ist mit 1 allgemein ein Regalmöbel bezeichnet, wobei zwischen zwei Stollen dieses Möbels wahlweise Türen eingesetzt werden können, um einen schrankartig geschlossenen Abschnitt zu schaffen. Das Regalmöbel 1 weist in seinem unteren Bereich zwei vollflächige Möbeltüren 2 auf und in seinem oberen Bereich ebenfalls zwei Möbeltüren 2, die jedoch nicht vollflächig ausgestaltet sind, sondern jeweils einen Rahmen 3 und eine Füllung 4 aufweisen. Der Rahmen 3 besteht aus Aluminium und die Füllung 4 aus einer Glasscheibe, wobei jedoch auch eine undurchsichtige Füllung, beispielsweise eine Platte aus Holz oder Holzwerkstoff, ein Gitter, ein Geflecht od. dgl. Verwendung finden kann.

In Fig. 2 ist der Aufbau des Rahmens 3 näher ersichtlich: An seiner Vorderseite weist der Rahmen einen Aufnahmeraum 5 für die Füllung 4 auf, so daß bei einer undurchsichtigen Füllung lediglich ein schmaler, den Aufnahmeraum 5 begrenzender Abschnitt 6 des Rahmens 3 sichtbar wäre.

An den beiden Schmalseiten weist der Rahmen 3 jeweils eine sehr kurz bemessene, nach innen vorspringende Rippe 7 auf, die aus Stabilitätsgründen zur Aussteifung des Rahmenprofiles vorgesehen sein kann.

An der Rückseite weist der Rahmen 3 einen mittleren Abschnitt 8 mit vergleichsweise größerer Materialstärke auf. Im Bereich dieses Abschnittes 8 sind zwei in das Profilinnere ragende Vorsprünge 9 angeordnet, die als Anlageflächen und Widerlager für die Spreizkörper eines lediglich schematisch angedeuteten Beschlagelementes 10 dienen. Derartige Beschlagelemente sind handelsüblich, so daß deren Funktion nicht näher erläutert werden muß.

In Abwandlung des dargestellten Ausführungsbeispiels können die Vorsprünge 9 als Stege ausgestaltet sein, die bis zur Vorderseite des Rahmenprofils durchlaufen, so daß insgesamt drei voneinander getrennte Hohlkammern gebildet werden. Ggf. kann hierdurch eine verbesserte Steifigkeit des Rahmens 3 und insbesondere der Vorsprünge 9 erzielt werden, so daß möglicherweise die Wandstärke reduziert werden und damit Material und Gewicht eingespart werden kann.

## Patentansprüche

1. Rahmen (3) einer Möbeltür, wobei
der Rahmen (3) als Hohlkammerprofil ausgebildet ist,
und der Rahmen (3) Ausnehmungen aufweist, in denen Beschlagelemente (10) aufgenommen sind,
und den Ausnehmungen in das Innere des Rahmenprofiles ragende Vorsprünge (9) benachbart sind,
und die Beschlagelemente (10) mittels eines oder mehrerer Spreizkörper montierbar sind,
und die Vorsprünge (9) innerhalb des Rahmens (3) in Anpassung an die Beschlagelemente (10) Anlageflächen für den oder die Spreizkörper bildend angeordnet sind
**dadurch gekennzeichnet,**
**dass** die Beschlagelemente (10) als festclipbare Beschlagelemente (10) vorgesehen sind, die mittels eines oder mehrerer Spreizkörper werkzeuglos montierbar sind,
wobei die Vorsprünge (9) als Stege ausgebildet sind, die sich von einem den äußeren Umfang des Profiles bildenden Profilabschnitt in das Innere des Profiles erstrecken und im Profilinneren frei enden.

2. Rahmen nach Anspruch 1, **dadurch gekennzeichnet, daß** der Rahmen (3) aus Metall besteht.

3. Rahmen nach Anspruch 2, **dadurch gekennzeichnet, daß** der Rahmen (3) aus Aluminium besteht.

## Claims

1. Frame (3) of a furniture door where the frame (3) is formed as a hollow profile and the frame (3) has recesses which receive mounting elements (10)
and the recesses in the interior of the frame profile are adjoined by projections (9)
and the mounting elements (10) are installed by means of one or more expanding elements
and the projections (9) within the frame (3), corresponding to the mounting elements (10), are arranged to form contact surfaces for the expanding elements,
**characterised in**
**that** the mounting elements (10) are provided as elements (10) which are clipped firmly into position and which are installed without tools by means of one or several expanding elements, where the projections (9) are formed as webs which extend from one section of the profile forming the outer circumference of the profile into the interior of the profile and have a free end in the interior of the profile.

2. Frame according to claim 1, **characterised in that** the frame (3) consists of metal.

3. Frame according to claim 2, **characterised in that** the frame (3) consists of aluminium.

## Revendications

1. Cadre (3) d'une porte de meuble, le cadre (3) étant configuré en profilé creux compartimenté, et ce cadre (3) présentant des évidements dans lesquels sont logés des éléments (10) de ferrure,
et des parties protubérantes (9) faisant saillie à l'intérieur du cadre profilé voisinent les évidements,
et les éléments (10) de ferrure pouvant être montés à l'aide d'un ou plusieurs corps expansible(s),
et les parties protubérantes (9) situées à l'intérieur du cadre (3) étant agencées, pour s'adapter aux éléments (10) de ferrure, de façon à former des surfaces d'applique destinées au(x) corps expansible(s),
**caractérisé en ce que**,
les éléments (10) de ferrure sont prévus sous forme d'éléments (10) de ferrure clipsables de façon ferme, montables sans outil au moyen d'un ou plusieurs corps expansible(s),
les parties protubérantes (9) étant configurées en nervures qui s'étendent, à l'intérieur du profilé, d'un segment du profilé formant le périmètre extérieur dudit profilé, et aboutissent librement à l'intérieur du profilé.

2. Cadre selon la revendication 1, **caractérisé en ce que** le cadre (3) est en métal.

3. Cadre selon la revendication 2, **caractérisé en ce que** le cadre (3) est en aluminium.
